# EUROPÄISCHE PATENTSCHRIFT

(11) **EP 1 136 753 B1**
(45) Veröffentlichungstag und Bekanntmachung des Hinweises auf die Patenterteilung: **06.08.2008**
(21) Anmeldenummer: 01106751.9
(22) Anmeldetag: 17.03.2001
(51) Int. Cl.: F21V 21/116, F21V 27/00

(54) **Vorrichtung zur Befestigung von Aussenleuchten an Masten**
Device for connecting outdoor luminaires to masts
Dispositif pour fixer des luminaires extérieurs à des mâts

(30) Priorität: 23.03.2000 DE 10014471
(43) Veröffentlichungstag der Anmeldung: 26.09.2001
(73) Patentinhaber: Hans Franke KG, 99326 Stadtim (DE)
(72) Erfinder: Franke, Hans, 99310 Hohes Kreuz (DE)
(74) Vertreter: Liedtke, Klaus

(56) Entgegenhaltungen:
- EP-A- 0 770 744
- DE-A- 1 800 266
- DE-U- 29 913 138
- FR-A- 1 098 111
- US-A- 4 862 332
- US-A- 5 149 149

## Beschreibung

Die Erfindung betrifft eine Vorrichtung zur Befestigung einer Außenleuchte an einem Mast, in dem ein Elektrokabel geführt wird, wobei zwischen dem Mast und der Außenleuchte ein rohrförmiges Verbindungsstück mit einem Schnellverschluss zur Befestigung der Außenleuchte angeordnet ist und das Elektrokabel innerhalb des rohrförmigen Verbindungsstückes geführt wird, und zwischen Außenleuchte und Verbindungsstück eine formschlüssige Verbindung angeordnet ist.

Die Erfindung wird vorzugsweise angewendet für an nach unten abgebogenen Mastauslegern zu befestigende Außenleuchten.

Im Stand der Technik sind verschiedene Vorrichtungen zur Befestigung von Außenleuchten an Masten bekannt.

Nach EP 0 751 341 A2 ist ein Auslegerarm für eine am oberen Mastende zu befestigende Außenleuchte mit mit Verbindungsstücken, die als zwei über den offenen Mastzopf schiebbare Schellen, die über je einen Abstandshalter mit dem Auslegerarm verbunden sind, bekannt.

Nach DE 38 12 668 A1 ist eine Mastaufsatzleuchte mit einer Haltearmanordnung bekannt, wobei das Leuchtengehäuse in seiner Haltearmanordnung über ein Zwischenstück mit einer Adapterscheibe lösbar verschraubt ist.

Ferner ist in US 51 49 149 A eine Vorrichtung zur Befestigung von Außenleuchten an einem Mast angegeben, in dem ein Elektrokabel geführt wird, wobei zwischen dem Mast und der Außenleuchte ein rohrförmiges Verbindungsstück angeordnet ist, in dem das Elektrokabel geführt wird.

Die DE 299 13 138 U offenbart einen bogenförmigen Mastausleger zur Halterung von hängenden Leuchten mit einem Lampenanschluss am Ende des Auslegers.

Nachteilig bei diesen bekannten Vorrichtung ist, dass bei der Montage der Außenleuchten die schweren Außenleuchten von einer Arbeitskraft so lange gehalten werden müssen, bis die erforderlichen Schraubverbindungen angezogen und tragfähig sind. Weiterhin ist das zur Führung der Elektrokabel erforderliche seitliche Verziehen der Kabel insbesondere bei niedrigen Außentemperaturen und somit steifen Kabeln nachteilig.

Der Erfindung liegt die Aufgabe zugrunde, eine Vorrichtung zur Befestigung von Außenleuchten an Masten anzugeben, bei der sowohl eine einfache Leitungsfiihrung als auch eine einfache und schnelle Montage der Leuchte ermöglicht wird.

Erfindungsgemäß wird die Aufgabe mit den kennzeichnenden Merkmalen von Anspruch 1 gelöst.

Vorteilhafte Ausgestaltungen sind in den Unteransprüchen angegeben.

Die Erfindung weist eine Reihe von Vorteilen auf. Durch die Anordnung eines rohrförmigen Verbindungsstückes und einem Schnellverschluß, welches mit der Außenleuchte auf einfache Weise vorab verbunden wird, gelingt eine sehr schnelle Montage der Außenleuchte am Mastausleger, da das Verbindungsstück einfach mittels des Schnellverschlusses am Ende des Mastauslegers eingehakt werden kann, bevor eine zusätzliche Fixierung erfolgt. Für die endgültige Fixierung der Außenleuchte ist somit das manuelle und kraftraubende Halten der Außenleuchte durch eine Arbeitskraft nicht mehr erforderlich. Weiterhin wird eine einfache Kabelführung ohne enge Biegeradien ermöglicht. Durch die Anordnung einer Abdeckkappe gelingt ein Schutz der Kabel vor Regenwasser.

Die Erfindung wird im folgenden anhand eines Ausführungsbeispiels näher erläutert.

Dazu zeigen
Figur 1 eine Seitenansicht einer an einem Mastausleger befestigten Außenleuchte,
Figur 2 einen Längsschnitt durch ein erfindungsgemäßes Verbindungsstück,
Figur 3 einen Querschnitt durch ein erfindungsgemäßes Verbindungsstück,
Figur 4 einen Querschnitt durch die erfindungsgemäße Hülse,
Figur 5 eine Seitenansicht dazu,
Figur 6 einen Längsschnitt durch einen Mastausleger mit erfindungsgemäßem Verbindungsstück und erfindungsgemäßer Hülse und
Figur 7 einen Querschnitt durch Mastausleger mit Verbindungsstück und Hülse.

In Figur 1 ist die bereits am Mastausleger 3 befestigte Außenleuchte 1 dargestellt. Das zwischen Mastausleger 3 und Außenleuchte 1 angeordnete Verbindungsstück 2 wird durch die Abdeckkappe 5 verdeckt. Unter der Abdeckkappe 5 befindet sich das Verbindungsstück 2, welches in die Wandung des Mastauslegers 3 hineinragt und am Mastausleger 3 befestigt ist, bevorzugt durch eine Schweißverbindung.

Die Figuren 2 und 3 zeigen das rohrförmig ausgebildete erfindungsgemäße Verbindungsstück 2 mit zwei am unteren Rand an der Außenseite gegenüberliegend angeordneten kurzen, zylinderförmigen Stiften 2.1. Die Stifte 2.1 sind Bestandteil eines Schnellverschlusses zum Anschluss der Außenleuchte 1 am Verbindungsstückes 2.

Die in den Figuren 4 und 5 dargestellte Hülse 4 ist ebenfalls Bestandteil des Schnellverschlusses. Sie ist in der Außenleuchte 1 befestigt. Der obere Rand der in Figur 5 dargestellten Hülse 4 ist dem Verbindungsstück 2 zugewandt. Zum Verbinden und Lösen des Schnellverschlusses sind in der Hülse 4 in Längsrichtung zwei gegenüberliegende Nuten 4.1 angeordnet, die sich jeweils vom oberen Hülsenrand bis etwa zur Mitte der Hülse 4 erstrecken und dort in jeweils eine Quernut 4.2 übergehen, die leicht in Richtung des oberen Hülsenrandes verläuft. Dabei ist die Breite der Quernuten 4.2 so groß wie die Breite der Nuten 4.1 und geringfügig größer als der Durchmesser der am Verbindungsstück 2 angeordneten Stifte 2.1. Ferner ist die Wandungsdicke der Hülse 4 geringer als die Länge der Stifte 2.1, so dass das Verbindungsstück 2 mit den Stiften 2.1 in die Hülse 4 mit den Nuten 4.1 längs bis zum Ende der Nuten 4.1 einführbar und am Ende der Nuten 4.1 dem Verlauf der Quernuten 4.2 folgend bis zu deren Ende verdrehbar ist. Als Verdrehsicherung wird ein Gewindestift 4.3 eingesetzt.

Es ist auch möglich, in der Wandung des Mastauslegers 3 unmittelbar über der Abdeckkappe 5 eine Bohrung mit Innengewinde anzuordnen, in das ein Gewindestift geschraubt ist, wodurch das Verbindungsstück 2 mit dem Mastausleger 3 fixiert ist. In diesem Fall ist das rohrförmig ausgebildete Verbindungsstück 2 mit einem am unterem Rand angeordnetem Außengewinde versehen und die beiden zylinderförmige Stiften 2.1 sind am oberen Rand an der Außenseite gegenüberliegend angeordnet. Das Gewinde dient dem Anschluss der Außenleuchte 1 und die Stifte 2.1 sind Bestandteil eines Schnellverschlusses zum Anschluss des Verbindungsstückes 2 am Mastausleger 3. Die in den Figuren 4 und 5 dargestellte Hülse 4, ist in diesem Fall innerhalb der hier nicht dargestellten Mastauslegerwandung befestigt. Der untere Rand der Hülse 4 ist der Außenleuchte 1 zugewandt. Die in der Hülse 4 angeordneten Nuten 4.1 gehen vom unteren Hülsenrand aus.

Das in die innerhalb des Mastauslegers 3 befestigte Hülse 4 bereits eingeführte und verdrehte Verbindungsstück 2 ist in den Figuren 6 und 7 dargestellt. Zur Vereinfachung ist in diesen Figuren die Außenleuchte 1 nicht dargestellt. Die Schnittführung von Figur 6 erfolgte neben den Nuten 4.1 durch die Quernuten 4.2 und die sich darin befindenden Stifte 2.1. Die Figuren 6 und 7 stellen somit den Schnellverschluss in Endstellung dar, der sich nach dem Einschieben und Verdrehen des Verbindungsstückes 2 in die Hülse 4 einstellt, wobei die Stifte 2.1 zunächst in den längs angeordneten Nuten 4.1 geführt und anschließend in den Quernuten 4.2 verdreht und dabei - dem Verlauf der Quernuten 4.2 folgend - leicht abgesenkt worden sind.

### BEZUGSZEICHENLISTE

- 1: Außenleuchte
1.1 Innengewinde
- 2: Verbindungsstück
2.1 Stifte
2.2 Gewinde
- 3: Mastausleger
- 4: Hülse
4.1 Nuten
4.2 Ausnehmungen
4.3 Gewindestift
- 5: Abdeckkappe

## Patentansprüche

1. Vorrichtung zur Befestigung von Außenleuchten (1) an bogenförmigen Mastauslegern (3), in dem ein Elektrokabel geführt wird, wobei zwischen dem Mastausleger (3) und der Außenleuchte (1) ein rohrförmiges Verbindungsstück (2) an einem Ende zur Befestigung des Mastauslegers (3) und einem Schnellverschluss am anderen Ende zur Befestigung der Außenleuchte (1) angeordnet ist und dass das Elektrokabel innerhalb des rohrförmigen Verbindungsstückes (2) geführt wird und der Schnellverschluss als formschlüssige Verbindung zwischen Außenleuchte (1) und Verbindungsstück (2) ausgebildet ist, **dadurch gekennzeichnet, dass** der Schnellverschluss an einem Ende zur Befestigung der Außenleuchte (1) am Mastausleger (3) angeordnet ist, wozu am Oberteil der Außenleuchte (1) eine zylindrische Hülse (4) befestigt ist, wobei der Außendurchmesser des Verbindungsstückes (2) geringfügig kleiner als der Innendurchmesser der Hülse (4) ist, dass in Längsrichtung innerhalb dieser Hülse (4) von deren dem Mastausleger (3) zugewandtem Rand bis etwa zur halben Hülsenhöhe Nuten (4.1) angeordnet sind, dass innerhalb der Hülse (4) jeweils am der Außenleuchte zugewandten Ende der längs angeordneten Nuten (4.1) ausgehend seitlich neben jeder Nut (4.1) jeweils eine Quernut (4.2) angeordnet ist, die ausgehend von der Nut (4.1) leicht geneigt in Richtung zum dem Mastausleger (3) zugewandten Hülsenrand verläuft, wobei die Breite der Quernuten (4.2) mindestens so groß wie die Breite der Nuten (4.1) ist, dass am der Außenleuchte (1) zugewandten Ende des Verbindungsstückes (2) an dessen Außenseite Stifte (2.1) angeordnet sind, deren Länge geringer als die Wandungsdicke der Hülse (4) und deren Durchmesser geringer als die Breite der Nuten (4.1) sind und dass das Verbindungsstück (2) mit den Stiften (2.1) in die Hülse (4) mit den Nuten (4.1) längs bis zum Ende der Nuten (4.1) einführbar und am Ende der Nuten (4.1) dem Verlauf der Quernuten (4.2) folgend bis zu deren Ende verdrehbar ist und ein Gewindestift (4.3) als Drehsicherung angeordnet ist.

2. Vorrichtung zur Befestigung von Außenleuchten (1) an bogenförmigen Mastauslegern (3), in dem ein Elektrokabel geführt wird, wobei zwischen dem Mastausleger (3) und der Außenleuchte (1) ein rohrförmiges Verbindungsstück (2) an einem Ende zur Befestigung des Mastauslegers (3) und einem Schnellverschluss am anderen Ende zur Befestigung der Außenleuchte (1) angeordnet ist und dass das Elektrokabel innerhalb des rohrförmigen Verbindungsstückes (2) geführt wird und der Schnellverschluss als formschlüssige Verbindung zwischen Mastausleger (3) und Verbindungsstück (2) ausgebildet ist, **dadurch gekennzeichnet, dass**
der Schnellverschluss an einem Ende zur Befestigung der Außenleuchte (1) am Mastausleger (3) angeordnet ist wozu am Ende des Mastauslegers (3) innerhalb der Wandung des Mastauslegers (3) eine zylindrische Hülse (4) befestigt ist, dass der Au-βendurchmesser des Verbindungsstückes (2) geringfügig kleiner als der Innendurchmesser der Hülse (4) ist, dass in Längsrichtung innerhalb dieser Hülse (4) von deren der Außenleuchte (1) zugewandtem Rand bis etwa zur halben Hülsenhöhe Nuten (4.1) angeordnet sind, dass innerhalb der Hülse (4) jeweils am der Außenleuchte abgewandten Ende der längs angeordneten Nuten (4.1) ausgehend seitlich neben jeder Nut (4.1) jeweils eine Quernut (4.2) angeordnet ist, die ausgehend von der Nut (4.1) leicht in Richtung zum der Außenleuchte (1) zugewandten Hülsenrand verläuft, dass die Breite der Quernuten (4.2) mindestens so groß wie die Breite der Nuten (4.1) ist, dass am dem Mastausleger (3) zugewandten Ende des Verbindungsstückes (2) an dessen Außenseite Stifte (2.1) angeordnet sind, deren Länge geringer als die Wandungsdicke der Hülse (4) und deren Durchmesser geringer als die Breite der Nuten (4.1) sind und dass das Verbindungsstück (2) mit den Stiften (2.1) in die Hülse (4) mit den Nuten (4.1) längs bis zum Ende der Nuten (4.1) einführbar und am Ende der Nuten (4.1) dem Verlauf der Quernuten (4.2) folgend bis zu deren Ende verdrehbar ist und ein Gewindestift (4.3) als Drehsicherung angeordnet ist.

3. Vorrichtung nach Anspruch 1 oder 2, **dadurch gekennzeichnet, dass** oberhalb der Außenleuchte (1) eine das Verbindungsstück (2) einhüllende Abdeckkappe (5) wasserdicht am Ende des Mastauslegers (3) angeordnet ist.

## Claims

1. Device for fastening exterior luminaires (1) to arched pole arms (3) in which an electric cable is guided, while, between the pole arm (3) and the exterior luminaire (1), a tubular connecting element (2) is arranged at one end for fastening the pole arm (3), and a quick-release lock is located for fastening the exterior luminaire (1) at the other end, and that the electric cable is routed inside the tubular connecting element (2) and the quick-release lock is designed as a form-fit connection between exterior luminaire (1) and connecting element (2), **characterized in that** the quick-release lock is arranged at one end for fastening the exterior luminaire (1) to the pole arm (3), for which a cylindrical sleeve (4) is fastened to the upper part of the exterior luminaire (1), while the outside diameter of the connecting element (2) is slightly smaller than the interior diameter of the sleeve (4), that grooves (4.1) are arranged lengthwise within this sleeve (4) from its rim turned to the pole arm (3) approximetely up to half the sleeve height, that a transverse groove (4.2) is arranged each within the sleeve (4) each at the longitudinal grooves' (4.1) end turned to the exterior luminaire beginning laterally by the side of every groove (4.1), which transverse groove (4.2) begins at the groove (4.1) and runs in a slightly inclined way toward the sleeve rim turned to the pole arm (3), while the width of the transverse grooves (4.2) is at least as big as the width of the grooves (4.1), **in that** pins (2.1) are located at the outside of the end of the connecting element (2) turned to the exterior luminaire (1), pins (2.1) the length of which is smaller than the wall thickness of the sleeve (4) and the diameter of which is smaller than the width of the grooves (4.1) and that the connecting piece (2) with the pins (2.1) is insertable into the sleeve (4) with the grooves (4.1) lengthwise up to the end of the grooves (4.1) and is twistable at the end of the grooves (4.1) following the course of the transverse grooves (4.2) up to their ends, and a threaded pin (4.3) is arranged as a turn lock.

2. Device for fastening exterior luminaires (1) to arched pole arms (3) in which an electric cable is guided, while, between the pole arm (3) and the exterior luminaire (1), a tubular connecting element (2) is arranged at one end for fastening the pole arm (3) and a quick-release lock is located for fastening the exterior luminaire (1) at the other end, and that the electric cable is routed inside the tubular connecting element (2) and the quick-release lock is designed as a form-fit connection between pole arm (1) and connecting element (2), **characterized in that** the quick-release lock is arranged at one end for fastening the exterior luminaire (1) to the pole arm (3), for which a cylindrical sleeve (4) is fastened within the pole arm (3) wall at the end of the pole arm (3), while the outside diameter of the connecting element (2) is slightly smaller than the interior diameter of the sleeve (4), that grooves (4.1) are arranged lengthwise within this sleeve (4) from its rim turned to the exterior luminaire (1) approximately up to half the sleeve height, that a transverse groove (4.2) is arranged each within the sleeve (4) each at the longitudinal grooves' (4.1) end turned away from the exterior luminaire beginning laterally by the side of every groove (4.1), which transverse groove (4.2) begins at the groove (4.1) and runs slightly toward the sleeve rim turned to the exterior luminaire (1), that the width of the transverse grooves (4.2) is at least as big as the width of the grooves (4.1), **in that** pins (2.1) are located at the outside of the end of the connecting element (2) turned to the pole arm (3), pins (2.1) the length of which is smaller than the wall thickness of the sleeve (4) and the diameter of which is smaller than the width of the grooves (4.1) and that the connecting piece (2) with the pins (2.1) is insertable into the sleeve (4) with the grooves (4.1) lengthwise up to the end of the grooves (4.1) and is twistable at the end of the grooves (4.1) following the course of the transverse grooves (4.2) up to their ends, and a threaded pin (4.3) is arranged as a turn lock.

3. Device as claimed in claim 1 or 2 **characterized in that,** above the exterior luminaire (1), a covering cap (5) enclosing the connecting element (2) is arranged in a watertight manner at the end of the pole arm (3).

## Revendications

1. Dispositif pour la fixation d'éclairages extérieurs (1) sur des consoles de poteau (3) arquées, dans lequel est inséré un câble électrique, une pièce de raccord tubulaire (2) étant disposée entre la console de poteau (3) et l'éclairage extérieur (1) pour la fixation de la console de poteau (3) à une extrémité, et une fermeture rapide pour la fixation de l'éclairage extérieur (1) à l'autre extrémité, le câble électrique étant inséré à l'intérieur de la pièce de raccord tubulaire (2) et la fermeture rapide étant réalisée comme accouplement mécanique entre l'éclairage extérieur (1) et la pièce de raccord (2), **caractérisé en ce que** la fermeture rapide est disposée à une extrémité pour la fixation de l'éclairage extérieur (1) sur la console de poteau (3), un manchon cylindrique (4) étant fixé à cet effet sur la partie supérieure de l'éclairage extérieur (1), le diamètre extérieur de la pièce de raccord (2) étant légèrement inférieur au diamètre intérieur du manchon (4), **en ce que** des rainures (4.1) sont ménagées en direction longitudinale à l'intérieur de ce manchon (4), depuis son bord dirigé vers la console de poteau (3) jusqu'à environ la moitié de la hauteur du manchon, **en ce qu'**une rainure transversale (4.2) est ménagée latéralement à l'intérieur du manchon (4) à côté de chaque rainure (4.1) depuis chaque extrémité dirigée vers l'éclairage extérieur des rainures ménagées en longueur (4.1), laquelle s'étend légèrement inclinée à partir de la rainure (4.1) en direction du bord de manchon dirigé vers la console de poteau (3), la largeur des rainures transversales (4.2) étant au moins égale à la largeur des rainures (4.1), **en ce que** des goupilles (2.1) sont disposées à l'extrémité et sur la face extérieur de la pièce de raccord (2) dirigée vers l'éclairage extérieur (1), dont la longueur est inférieure à l'épaisseur de paroi du manchon (4) et dont le diamètre est inférieur à la largeur des rainures (4.1), et **en ce que** la pièce de raccord (2) avec les goupilles (2.1) est insérable en longueur dans le manchon (4) avec les rainures (4.1) jusqu'à l'éxtrémité des rainures (4.1), et est rotative à l'extrémité des rainures (4.1) en suivant le tracé des rainures transversales (4.2) jusqu'à l'extrémité de celles-ci, une tige filetée (4.3) étant prévue comme blocage de rotation.

2. Dispositif pour la fixation d'éclairages extérieurs (1) sur des consoles de poteau (3) arquées, dans lequel est inséré un câble électrique, une pièce de raccord tubulaire (2) étant disposée entre la console de poteau (3) et l'éclairage extérieur (1) pour la fixation de la console de poteau (3) à une extrémité, et une fermeture rapide pour la fixation de l'éclairage extérieur (1) à l'autre extrémité, le câble électrique étant inséré à l'intérieur , de la pièce de raccord tubulaire (2) et la fermeture rapide étant réalisée comme accouplement mécanique entre l'éclairage extérieur (1) et la pièce de raccord (2), **caractérisé en ce que** la fermeture rapide est disposée à une extrémité pour la fixation de l'éclairage extérieur (1) sur la console de poteau (3), un manchon cylindrique (4) étant fixé à cet effet à l'intérieur de la paroi de la console de poteau (3) à l'extrémité de la console de poteau (3), **en ce que** le diamètre extérieur de la pièce de raccord (2) est légèrement inférieur au diamètre intérieur du manchon (4), **en ce que** des rainures (4.1) sont ménagées en direction longitudinale à l'intérieur de ce manchon (4), depuis son bord dirigé vers l'éclairage extérieur (1) jusqu'à environ la moitié de la hauteur du manchon, **en ce qu'**une rainure transversale (4.2) est ménagée latéralement à l'intérieur du manchon (4) à côté de chaque rainure (4.1) depuis chaque extrémité dirigée vers l'éclairage extérieur des rainures ménagées en longueur (4.1), laquelle s'étend légèrement inclinée à partir de la rainure (4.1) en direction du bord de manchon dirigé vers l'éclairage extérieur (1), **en ce que** la largeur des rainures transversales (4.2) est au moins égale à la largeur des rainures (4.1), **en ce que** des goupilles (2.1) sont disposées à l'extrémité et sur la face extérieure de la pièce de raccord (2) dirigée vers la console de poteau (3), dont la longueur est inférieure à l'épaisseur de paroi du manchon (4) et dont le diamètre est inférieur à la largeur des rainures (4.1), et **en ce que** la pièce de raccord (2) avec les goupilles (2.1) est insérable en longueur dans le manchon (4) avec les rainures (4.1) jusqu'à l'extrémité des rainures (4.1), et est rotative à l'extrémité des rainures (4.1) en suivant le tracé des rainures transversales (4.2) jusqu'à l'extrémité de celles-ci, une tige filetée (4.3) étant prévue comme blocage de rotation.

3. Dispositif selon la revendication 1 ou 2, **caractérisé en ce qu'**un capuchon de couverture (5) étanche à l'eau et gainant la pièce de raccord (2) est disposé à l'extrémité de la console de poteau (3), au-dessus de l'éclairage extérieur (1).
